# EUROPÄISCHE PATENTSCHRIFT

(11) **EP 3 260 211 B1**
(45) Veröffentlichungstag und Bekanntmachung des Hinweises auf die Patenterteilung: **06.11.2019**
(21) Anmeldenummer: 17171007.2
(22) Anmeldetag: 15.05.2017
(51) Int. Cl.: B21B 43/10

(54) **KÜHLBETT SOWIE WENDEVERFAHREN ZUM WENDEN AUF EINEM KÜHLBETT MIT EINEM QUERFÖRDERER BEFINDLICHER, SICH LÄNGSERSTRECKENDER WERKSTÜCKE**
COOLING BED AND TURNING METHOD FOR TURNING LONGITUDINALLY EXTENDING WORKPIECES ON A COOLING BED WITH A TRANSVERSE CONVEYOR
LIT DE REFROIDISSEMENT ET PROCÉDÉ DESTINÉ À RETOURNER À L'AIDE D'UN CONVOYEUR TRANSVERSAL DES PIÈCES USINÉES À ÉTIREMENT LONGITUDINAL SE TROUVANT SUR UN LIT DE REFROIDISSEMENT

(30) Priorität: 23.06.2016 DE 102016111550
(43) Veröffentlichungstag der Anmeldung: 27.12.2017
(73) Patentinhaber: SMS group GmbH, 40237 Düsseldorf (DE)
(72) Erfinder: Camp, James, 41069 Mönchengladbach (DE); Einert, Thomas, 41069 Mönchengladbach (DE); Hoppe, Hansjörg, 41069 Mönchengladbach (DE)
(74) Vertreter: Reuther, Martin

(56) Entgegenhaltungen:
- DE-A1- 2 336 994
- DE-A1- 2 803 705
- DE-A1- 10 201 718
- US-A- 4 074 815

## Beschreibung

Die Erfindung betrifft ein Kühlbett mit einem Querförderer und mit Mitteln zum Wenden sich längserstreckender Werkstücke. Ebenso betrifft die Erfindung ein Verfahren zum Wenden auf einem Kühlbett mit einem Querförderer befindlicher, sich längserstreckender Werkstücke.

Derartige Kühlbetten bzw. Wendeverfahren sind beispielsweise aus der DE 26 02 607 C2 oder DE 102 01 718 A1 bekannt und dienen insbesondere der Kühlung sich längserstreckendem Walzgut, welches mit einer Komponente senkrecht zu seiner Längserstreckungsrichtung mittels des Querförderers über das Kühlbett geführt wird. Hierbei liegt ein Augenmerk dieser Veröffentlichung darauf, dass verschiedene Werkstückarten, wie insbesondere Stangen oder Stäbe mit unterschiedlichen Querschnitten bzw. unterschiedlichen Durchmessern gekühlt und hierbei gewendet werden sollen. Durch das Drehen lässt sich eine wechselnde Kontaktstelle der Werkstücke mit dem Kühlbett realisieren, was eine gleichmäßigere Kühlung und mithin eine geringere Gefahr des Aufbaus von Spannungen bedingt. Dieses bedingt letztlich auch die Möglichkeit, geradere Profile unmittelbar bereit zu stellen. Hierbei hat sich diese Vorgehensweise insbesondere bei Profilen aus Messinglegierungen als Vorteil erwiesen.

Es ist Aufgabe vorliegender Erfindung, Kühlbetten bzw. Wendeverfahren zum Wenden auf einem Kühlbett mit einem Querförderer befindlicher, sich längserstreckender Werkstücke bereitzustellen, bei welchen verschiedene Werkstückarten auf baulich einfache Weise gewendet werden können.

Die Aufgabe der Erfindung wird durch ein Kühlbett bzw. ein Wendeverfahren zum Wenden auf einem Kühlbett mit einem Querförderer befindlicher, sich längserstreckender Werkstücke mit den Merkmalen der unabhängigen Ansprüche gelöst. Weitere, ggf. auch unabhängig hiervon, vorteilhafte Ausgestaltungen finden sich in den Unteransprüchen sowie der nachfolgenden Beschreibung.

Hierbei geht die Erfindung von der Grunderkenntnis aus, dass durch eine Trennung der querfördernden Funktionalitäten von den wendenden Funktionalitäten Vorteile hinsichtlich der Variabilität, mit welcher verschiedene Werkstückarten bewegt werden können, erreicht können, wobei diese Trennung nur scheinbar zu baulich komplexeren Strukturen führt, da sich herausgestellt hat, dass durch die Trennung diese Funktionalitäten in spezialisierten Aggregaten umgesetzt werden können, was sich letztlich als baulich einfacher erweisen kann.

So können auf einem Kühlbett mit einem Querförderer und Mitteln zum Wenden sich längserstreckender Werkstücke verschiedene Werkstückarten auf baulich einfacher Weise gewendet werden, wenn sich um das Kühlbett dadurch auszeichnet, dass die Wendemittel unabhängig von den Querförderer ansteuerbar sind. Zwar bedingt dieses zunächst scheinbar keine bauliche Vereinfachung, da eine separate Ansteuerung für die Wendemittel vorgesehen sein muss. Jedoch ermöglicht diese separate Ansteuerung, dass diese - und gegebenenfalls auch die Wendemittel als solche - auf die Wendefunktionalität spezialisiert ausgebildet sein können.

Auch können verschiedene Werkstückarten auf bauliche einfache Weise auf einem Kühlbett mit Querförderer und mit Mitteln zum Wenden sich längserstreckender Werkstücke gewendet werden, wenn sich das Kühlbett dadurch auszeichnet, dass die Wendemittel zwei mit dem jeweils zu wendenden Werkstück zumindest in einer Betriebsposition während des Wendens in Kontakt kommende Wendeanlagen umfassen, die unabhängig von dem Querförderer verlagerbar sind. Zumindest in dieser Betriebsposition kann dann das Werkstück durch die beiden Wendeanlagen, an welche es anliegt, gehalten und gewendet werden, was unabhängig von dem Querförderer geschehen kann.

Ebenso können auf einem Kühlbett mit einem Querförderer befindliche, sich längserstreckende Werkstücke verschiedene Werkstückarten auf baulich einfache Weise gewendet werden, wenn sich das Wendeverfahren dadurch auszeichnet, dass die Werkstücke von den Querförderer abgehoben und gewendet auf diesem wieder abgelegt werden. Auch dieses bedingt einen von der Querförderung unabhängigen Wendevorgang, der nur scheinbar zu einer Komplexität beiträgt. Bei geeigneter Ausgestaltung des Verfahren bedingt jedoch die Trennung zwischen Querförderung und Wenden eine bauliche Vereinfachung, da beide Vorgänge jeweils hochspezialisiert durchgeführt werden und mithin auch an verschiede Werkstückarten einfacher angepasst werden können.

Die vorliegende Erfindung eignet sich für jede Art sich längserstreckender Werkstücke, wobei die Vorteile insbesondere bei sich längserstreckenden Walzgut, was dementsprechend gekühlt werden soll, genutzt werden können. Hierbei zeigen sich die Vorteile insbesondere bei Profilen aus Aluminium- oder Stahllegierungen, wobei entsprechende Vorteile offensichtlich auch bei anderen Werkstoffen genutzt werden können. Bei geeigneter Ausgestaltung der Wendemittel können insbesondere auch rechteckige bzw. asymmetrische Querschnitte kontrolliert gewendet werden, wobei entsprechende Anpassungen bei den Querförderern an sich in der Regel nicht notwendig erscheinen, da in diese in der Regel, wenn nicht ungeeignete Maßnahmen getroffen wurden, ohnehin äußerst flexibel einsetzbar sind.

Wie bereits vorstehend erläutert, ist es von Vorteil, wenn die Wendemittel unabhängig von dem Querförderer ansteuerbar sind, was insbesondere einen gravierenden Unterschied zu der DE 26 02 607 C2 darstellt, nach welcher die Wendemittel in den Querförderer integriert sind und mithin eine Anpassung an verschiedene Werkstückart dadurch erfolgt, dass der Bewegungsablauf des Querförderer verändert werden muss, was einerseits baulich verhältnismäßig komplex ist und andererseits auch hinsichtlich der Verschiedenartigkeit der Werkstückarten gewisse Grenzen setzt.

Bei geeigneter Ausgestaltung ermöglicht die unabhängige Ansteuerung der Wendemittel, dass die Wendemittel auch baulich unabhängig von dem Querförderer ausgestaltet sind, indem sie beispielsweise in Zwischenräumen, welche der Querförderer belässt, platziert werden. Dieses ermöglicht bei geeigneter Ausgestaltung der vorliegenden Erfindung, dass die Wendemittel ggf. auch an Kühlbetten, die bisher keine Wendemöglichkeit vorsehen, nachinstalliert werden.

Eine unabhängige Ansteuerbarkeit lässt sich insbesondere dadurch realisieren, dass die Wendemittel einen von dem Querförderer unabhängigen Antriebsmotor umfassen. Hierbei versteht es sich, dass als Antriebsmotor jeder Energiewandler, welcher andere Energiearten in mechanische Energie zum Antrieb der Wendemittel wandelt, zur Anwendung kommen kann. Insbesondere hydraulische bzw. elektrische Motoren scheinen diesbezüglich geeignet, da entsprechend Energieträger an derartigen Kühlbetten unter anderem zum Antrieb des Querförderers in der Regel vorgesehen sind. Je nach konkreter Umsetzung können selbstverständlich auch pneumatische oder hydrostatische Antriebe zur Anwendung kommen.

Die beiden vorstehend bereits erläuterten Wendeanlagen, welche zumindest in einer Betriebsposition während des Wendens mit den jeweils zu wendenden Werkstücken in Kontakt kommen und unabhängig von dem Querförderer verlagerbar sind, können letztlich an jeder Einrichtung vorgesehen sein, welche unabhängig von dem Querförderer für eine Wendebewegung verlagerbar ist. So können die beiden Wendeanlagen beispielsweise an einer Zange oder an einem Greifer oder an ähnlichen Strukturen vorgesehen sein, wobei es letztlich nicht zwingend notwendig ist, dass die beiden Wendeanlagen das Werkstück derart einspannen bzw. derart mit dem Werkstück verspannt sind, dass das Werkstück starr bzw. fest mit der entsprechenden Baugruppe verbunden ist. Häufig kann es ausreichen, wenn das Werkstück in der entsprechenden Betriebsposition lediglich an den beiden Wendeanlagen anliegt.

Dementsprechend kann es vorteilhaft sein, wenn die Wendeanlagen das Werkstück zumindest in der Betriebsposition während des Wendens greifen. Dies mag zwar baulich verhältnismäßig aufwendig sein, da Greifen eine entsprechende Bewegung der Wendeanlagen zueinander bedingt. Andererseits bedingt dieses ein besonders stabilen Bewegungsablauf beim Wenden, der genau beherrschbar ist.

Andererseits versteht es sich, dass es bei geeigneter Anordnung der Wendeanlagen ausreichend sein kann, wenn diese das jeweilige Werkstück lediglich in geeigneter Weise führen oder tragen und lediglich in das Werkstück führender oder tragender Weise mit dem Werkstück in Kontakt stehen.

Es kann vorteilhaft sein, wenn eine der beiden Wendeanlagen hebend und die andere der beiden Wendeanlagen ablegend wirksam sind, da eine derartige Trennung der jeweiligen Aufgaben der Wendeanlagen und eine entsprechende Spezialisierung zumindest in der vorgenannten Betriebsposition bei geeigneter Umsetzung zur einer erheblichen baulichen Vereinfachung führen kann.

Beispielsweise können die Wendeanlagen bei geeigneter Anordnung auch starr zueinander angeordnet und gemeinsam unabhängig von dem Querförderer verlagerbar ausgebildet sein. Durch ein Wenden bzw. durch eine entsprechende Verlagerung der beiden Wendeanlagen kann dann ein Wendeprozess bei den Werkstücken vorgenommen werden, wobei - ggf. - der Winkel, um welchen die Wendung vorgenommen werden kann, geringer ausfallen sollte, als wenn die Wendeanlage das Werkstück greifen, da bei größeren Wendewinkeln und starr zueinander angeordneten Wendeanlagen ab einen gewissen Wendewinkel das Werkstück möglicherweise unkontrollierte Bewegungen durchführt. Diesem Nachteil kann - ggf. - durch mehrere sukzessive Wendevorgänge begegnet werden, was ohnehin angesichts der Zielrichtung, einen möglichst gleichmäßigen Kühlvorgang zu ermöglichen, von Vorteil zu sein scheint.

Insbesondere können die beiden Wendeanlagen an einer gemeinsamen Baugruppe vorgesehen sein, die insbesondere auch einstückig ausgebildet sein kann, was baulich besonders einfach ist.

Vorzugsweise sind die beiden Wendeanlagen an einem Kniehebel vorgesehen, was eine besonders einfache bauliche Umsetzung ermöglicht. Hierbei ist es insbesondere von Vorteil, wenn die beiden Wendeanlagen an unterschiedlichen Hebeln des Kniehebels vorgesehen sind. Auf diese Weise lässt sich insbesondere eine unterschiedliche Funktionalität, wie beispielsweise die vorstehend erläuterte hebende Wirksamkeit der einen Wendeanlage und die ablegende Wirksamkeit der anderen Wendeanlage, baulich einfach umsetzen.

In diesem Zusammenhang sei betont, dass die beiden Wendeanlagen bzw. die Baugruppen, welche die Wendeanlagen bereitstellen, wie beispielsweise der Kniehebel bzw. dessen Hebel, auch noch zu anderen Zwecken, wie beispielsweise einer Vorpositionierung, indem der Querförderer die Werkstücke gegen die entsprechende Wendeanlagen bzw. Baugruppe fördert, genutzt werden können.

Erfindungsgemäss ist der in Wenderichtung angeordnete Hebel des Kniehebels kürzer als der entgegen der Wenderichtung angeordnete Hebel des Kniehebels ausgebildet sein. Hierbei kann dann der entgegen der Wenderichtung angeordnete Hebel anhebend wirken, wobei durch seine verhältnismäßig lange Ausgestaltung eher verschiedenartige Werkstücke, insbesondere auch Werkstücke mit verhältnismäßig großen Durchmessern, anheben kann. Bei dem in Wenderichtung angeordneten Hebel des Kniehebel ist eine der artig lange Ausgestaltung nicht zwingend nötig, da dieser vorzugsweise lediglich ablegend - und ggf. vielleicht auch noch vorpositionierend - genutzt wird, was auch bei einer etwas kürzeren Ausgestaltung ohne weiteres möglich ist.

Für den Wendevorgang sind die entsprechenden Baugruppen der Wendemittel vorzugsweise drehbar ausgebildet, da Drehungen an sich auf baulich besonders einfache Weise umgesetzt werden können. Insbesondere können die Wendeanlagen an derartig drehbaren Baugruppen vorgesehen sein, wobei - bei geeigneter Ausgestaltung - eine sonstige Bewegung der Baugruppen in Bezug auf den Querförderer bzw. das übrige Kühlbett vorzugsweise nicht vorgesehen sein kann, was baulich noch einfacher umzusetzen ist.

Dem entsprechend ist es von Vorteil, wenn auch der Kniehebel drehbar ausgebildet ist, wobei die Drehung vorzugsweise im Knie des Kniehebels vorgesehen ist, sodass insbesondere eine entsprechende Drehachse dort den Kniehebel lagern kann.

Vorzugsweise sind der Kniehebel bzw. die Baugruppen der Wendemittel um 360° drehbar ausgebildet, was an sich einen gleichförmigeren Bewegungsablauf gewährleisten kann, wenn eine geeignete Abstimmung mit dem Querförderer erfolgt, oder, bei geeigneter Ausgestaltung der Gesamtanordnung, eine Betriebsposition ermöglicht, in welcher die Wendemittel den Bewegungsablauf der Werkstücke auf dem Querförderers nicht beeinträchtigen, so dass dieser in herkömmlicher Weise betrieben werden kann.

Im Prinzip reicht es aus, wenn der Drehwinkel, um welchen die entsprechende Baugruppen drehbar sind, dem gewünschten Wendewinkel, um welchen die Werkstücke durch die jeweiligen Wendemittel gewendet werden sollen, entspricht. Die Flexibilität der Wendemittel lässt sich jedoch erhöhen, wenn die Drehbarkeit der Baugruppen, wie beispielsweise des Kniehebels, dem Wendewinkel gegenüber vergrößert ist. Dieses ermöglicht es beispielsweise, diese Baugruppen, wie insbesondere den Kniehebel, aus dem Förderbereich des Querförderers herauszuschwenken, sodass die Anordnung auch ohne eine Wendemöglichkeit betrieben werden kann.

Auf Grund der Drehbewegung kann ein Abheben der Werkstücke von dem Querförderer und ein Ablegen derselben bei gleichzeitigen Wenden baulich einfach umgesetzt werden, wobei diese Bewegung in der Regel indiziert, dass die Werkstücke mit dem Wenden zusätzlich quer gefördert werden. Da letztlich ohnehin ein Querförderer für eine Förderung über das Kühlbett vorgesehen ist, ist eine derartige Kopplung der Wendebewegung mit einer Querförderbewegung an sich unkritisch. Unmittelbar nachvollziehbar ist, dass die Querförderung, welche durch die Wendemittel bedingt sein kann, in der Regel nur einen Bruchteil der an sich durch den Querförderer bereitgestellten Förderstrecke beinhaltet.

Vorzugsweise umfasst der Querförderer selbst keine Wendemittel, obgleich ggf. die Wendemittel an sich querfördernd wirken. Dieses ermöglicht es insbesondere, den Querförderer in herkömmlicher Weise auszugestalten bzw. auf herkömmliche Querförderer zurück zu greifen, was insbesondere auch für ein Nachrüsten von Kühlbetten vorteilhaft ist.

Als Querförderer kommen insbesondere Balkenförderer bzw. Hubbalkenförderer in Frage, deren Einsatz hinlänglich im Zusammenhang mit Kühlbetten bekannt und bewährt ist.

Hierbei können insbesondere die Wendemittel bzw. etwaige Wendeeinheiten der Wendemittel im Fördererbereich des Querförderers vorgesehen sein, was insbesondere bei Balkenförderern bzw. Hubbalkenförderern ohne weiteres beispielsweise dadurch geschehen kann, dass die Wendeeinheiten bzw. Wendemittel in Zwischenräumen zwischen den Balken angeordnet sind.

Insbesondere können die Wendemittel mehrere im Förderbereich des Querförderers angeordnete Wendeeinheiten umfassen. Hierbei kann jede der Wendeeinheiten jeweils zwei Wendeanlagen umfassen, die unabhängig von dem Querförderer verlagerbar sind bzw. unabhängig von dem Querförderer ansteuerbar sein.

Je nach konkreter Anordnung können die Wendeeinheiten verschiedenen Zwecken dienen.

So können beispielsweise in Förderrichtung auf verschiedenen Förderpositionen angeordnete Wendeeinheiten dazu dienen, sukzessiv Wendeprozesse durchzuführen, sodass die Werkstücke jeweils in mehreren Schritten in gewünschter Weise gewendet werden können.

Auch ist es denkbar, wenigstens zwei Wendeeinheiten auf einer Förderposition des Querförderers anzuordnen, sodass die Wendeeinheit auf ein einziges Werkstück gleichzeitig wendend wirken können, was insbesondere bei langen Werkstücken entsprechend vorteilhaft ist, um betriebssicher das Wenden durchführen zu können.

Vorzugsweise erfolgt der Antrieb der Wendeeinheiten synchronisiert, auch wenn diese unabhängig von dem Querförderer ansteuerbar sind. Zum einen kann die Synchronisation vorzugsweise in Bezug auf den Querförderer erfolgen, damit die Bewegungsabläufe der Werkstücke in geeigneter Weise koordiniert werden können. Auch können die Wendeeinheiten untereinander synchronisiert angetrieben werden, sodass entsprechende Wendeprozesse auch gleichzeitig durchgeführt werden, was insbesondere dann von Vorteil ist, wenn die synchronisiert angetriebenen Wendeeinheiten auf einer Förderposition des Querförderers angeordnet sind, sodass jeweils von beiden Wendeeinheiten gewendete Werkstück jeweils gleichzeitig von den Wendeeinheiten bzw. den Wendemitteln beschleunigt bzw. abgebremst wird.

Es versteht sich, dass die Merkmale der vorstehend bzw. in den Ansprüchen beschriebenen Lösungen gegebenenfalls auch kombiniert werden können, um die Vorteile entsprechend kumuliert umsetzen zu können.

Weitere Vorteile, Ziele und Eigenschaften vorliegender Erfindung werden anhand nachfolgender Beschreibung von Ausführungsbeispielen erläutert, die insbesondere auch in anliegender Zeichnung dargestellt sind. In der Zeichnung zeigen:
- Figur 1: ein Kühlbett mit einem Querförderer und mit Mitteln zum Wenden sich längserstreckender Werkstücke in Aufsicht; und
- Figur 2: eine Wendeeinheit des Kühlbetts nach Figur 1 in schematischer Seitenansicht und in verschiedene Betriebspositionen.

Das in den Figuren dargestellte Kühlbett 10 umfasst einen als Balkenförderer 12 ausgebildeten Querförderern 11, der mehrere, parallel zueinander beabstandete Balken 13 aufweist, mittels derer in an sich bekannter Weise Werkstücke 30 in eine Förderrichtung 31 durch einen Förderbereich 32 gefördert werden können.

Die Werkstücke 30 erstrecken sich hierbei im Wesentlichen senkrecht zur Förderrichtung 31 bzw. senkrecht zur Zeichenebene der Figur 2 und nehmen, während sie von dem Querförderer 11 in Förderrichtung 31 durch den Förderbereich 32 gefördert werden, unterschiedliche Förderpositionen 33 ein, die jeweils in Förderrichtung 31 parallel zueinander versetzt sind. Die genaue Lage der Förderposition hängt hierbei von der Art der Werkstücke 30 und von dem Bewegungsablauf des Querförderers 11 ab.

An definierten Förderpositionen 33 sind, wie insbesondere in Figur 1 dargestellt, Wendeeinheiten 26 vorgesehen, die zwischen den Balken 13 belassenen Abständen angeordnet sind.

Beim vorliegenden Ausführungsbeispiel umfasst jede der Wendeeinheit 26 einen Kniehebel 24, der um ein Knie 25 des Kniehebels 24 in eine Wenderichtung 39 drehbar ist und einen in Wenderichtung 39 angeordneten Hebels 22 sowie einen entgegen der Wenderichtung 39 angeordneten Hebel 23 aufweist.

Die Hebel 22, 23 weisen jeweils eine Wendeanlage 21 auf, wobei die Wendeanlage 21 des entgegen der Wenderichtung 39 angeordneten Hebels 23 hebend und die Wendeanlage 21 des in Wenderichtung 39 angeordneten Hebels 22 ablegend wirksam sind.

Die Wendeeinheiten 26 bzw. die Wendeanlagen 21 sind mithin Wendemittel 20, mittels derer Werkstücke 30 gezielt gewendet werden können.

Als Antrieb 40 weist jede Wendeeinheit 26 ein Antriebsrad 44 auf, welches einerseits den Kniehebel 24 antreiben kann und andererseits von einem Antriebsritzel 43, welches auf einer Antriebswelle 42 sitzt, angetrieben wird.

Wie in Figur 1 schematisch dargestellt, sind mehrere Wendeeinheiten 26 jeweils auf einer Förderposition 33 angeordnet und teilen sich eine gemeinsamen Antriebswelle 42, die von einem Antriebsmotor 41 jeweils angetrieben ist.

Auf diese Weise können die Wendeeinheiten 26, welche auf einer Förderposition 33 angeordnet sind, synchronisiert angetrieben werden.

Es versteht sich, dass in abweichenden Ausführungsformen auch für jede Wendeeinheit 26 ein separater Antriebsmotor vorgesehen sein kann. Ebenso ist es denkbar, dass in abweichenden Ausführungsformen die Antriebswellen 42 über einen gemeinsamen Antriebsmotor angetrieben werden, was beispielsweise über eine Zahnketten oder Zahnradverbindungen zwischen den Antriebswellen geschehen kann.

Es versteht sich, dass in abweichenden Ausführungsformen auch andere Antriebe 40 für die Wendeeinheiten 26 vorgesehen sein können, wie beispielsweise hydraulische, pneumatische oder hydrostatische Antriebe.

Bei vorliegendem Ausführungsbeispiel sind die Kniehebel 24 jeweils um 360° in Wenderichtung 39 drehbar. Dieses ermöglicht einerseits einen Wendevorgang, indem der Kniehebel 24 von der in Figur 2a dargestellter Position über die in Figur 2b dargestellter Position in die in Figur 2c dargestellte Position verbracht wird. Andererseits kann der Kniehebel 24 in die Betriebsposition, welche in Figur 2d dargestellt ist, verbracht werden, sodass Werkstücke 30 an den Wendemitteln 20 vorbei mittels des Querförderers 11 gefördert werden können.

Für einen erneuten Wendevorgang werden die jeweiligen Kniehebel 24 wieder in die Ausgangsposition der Figur 2a verbracht.

In der in Figur 2a dargestellter Position kann der Kniehebel 24 mit seinem Hebel 22 auch als Anlage dienen, gegen welche die Werkstücke 30 von dem Querförderer 11 gefördert werden, sodass diese in einer betriebssicheren Position zu finden sind, wenn ein Wendevorgang eingeleitet werden soll.

Es versteht sich, dass in abweichenden Ausführungsformen der Kniehebel ggf. auch entgegen der Wenderichtung 39 drehbar ausgebildet sein kann. Ebenso ist es denkbar, dass in abweichenden Ausführungsformen eine Drehung um 360° nicht vorgesehen sein kann, was dann ggf. durch eine entsprechende Rückbewegung ersetzt sein kann.

Ebenso ist es denkbar, dass statt des Kniehebels 24 andere Hebelanordnungen, beispielsweise auch Anordnungen mit noch mehr Hebel, vorgesehen sind, um etwas anders geartete Wendevorgänge, beispielsweise auch Wendevorgänge, bei den eine Hebelanordnung nicht um ganze 360° schwenken muss, durchführen zu können.

Auch ist es unmittelbar denkbar, dass statt der Hebelanordnung Greifer oder ähnliches einen entsprechenden Wendevorgang durchführen.

Dadurch, dass das Knie 25 des Kniehebels 24 und mithin die Drehachse des Kniehebels 24 unterhalb der jeweiligen Werkstücke 30 angeordnet ist, wird das Werkstück 30 auf Grund der Drehbewegung des Kniehebels 24 angehoben, wie insbesondere in Figur 2b ersichtlich. Bei in der Höhe unveränderlichem Querförderer 11 bzw. Balken 13 bedingt dieses, dass die Werkstücke 30 beim Wenden jeweils von dem Querförderer 11 abgehoben und gewendet auf diesem wieder abgelegt werden. Naturgemäß werden die Werkstücke 30 hierbei auch ein wenig quer, also in Förderrichtung 31, gefördert.

In der in Figur 2b dargestellten Betriebsposition 29 der Wendemittel 20 liegen, wie unmittelbar ersichtlich, beide Wendeanlagen 21 an dem jeweiligen Werkstück 30 an und stehen mithin mit diesem in Kontakt. Dieses ist bei den in Figuren 2a, c und d dargestellten Betriebspositionen nicht der Fall, da dort zumindest einer der Hebel 22, 23 des Kniehebels 24 unterhalb des Förderbereichs 32 des Querförderers 11 zu finden sind. In der Betriebsposition nach Figur 2a dient dieses einer Entlastung der Wendemittel 20, während dieses in der in Figur 2c dargestellter Betriebsposition dazu dient, ein sanftes Ablegen der Werkstücke 30 auf dem Querförderer 11 zu ermöglichen. Wie bereits vorstehend erläutert, dient dieses bei der in Figur 2d dargestellten Betriebsposition dazu, die Wendemittel 20 aus dem Förderbereich 32 des Querförderers 11 zu entfernen.

Bei vorliegendem Ausführungsbeispiel sind die einzelnen Wendeeinheiten 26 mit den Antriebswellen 42 und den Antriebsmotoren 41 letztlich ortsfest aber unabhängig von den Baugruppen des Querförderers 11 gebäudefest gelagert. In abweichenden Ausführungsformen ist es auch denkbar, die Wendemittel 20 bzw. die einzelnen Wendeeinheiten 26 an Baugruppen des Querförderers 11, wie beispielsweise an feststehenden Balken 13 bzw. an einem Gestell oder sogar an bewegenden Balken 13 vorzusehen, wobei dieses an einer Trennung der Wendefunktion von der Querfördererfunktion per se nichts ändert. Auch versteht es sich, dass - je nach konkreter Umsetzung - die Antriebe des Querförderers und der Wendemittel synchronisiert sein können.

**Bezugszeichenliste:**

| | | | |
|---|---|---|---|
| 10 | Kühlbett | 29 | Betriebsposition |
| 11 | Querförderer | | |
| 12 | Balkenförderer | 30 | Werkstück |
| 13 | Balken (exemplarisch beziffert) | 31 | Förderrichtung |
| | | 32 | Förderbereich |
| 20 | Wendemittel | 33 | Förderposition |
| 21 | Wendeanlage | 39 | Wenderichtung |
| 22 | in Wenderichtung 39 angeordneter Hebel | | |
| | | 40 | Antrieb |
| 23 | entgegen der Wenderichtung 39 angeordneter Hebel | 41 | Antriebsmotor |
| | | 42 | Antriebswelle |
| 24 | Kniehebel | 43 | Antriebsritzel |
| 25 | Knie des Kniehebels 24 | 44 | Antriebsrad |
| 26 | Wendeeinheit (exemplarisch beziffert) | | |

## Patentansprüche

1. Kühlbett (10) mit einem Querförderer (11) und mit Mitteln (20) zum Wenden sich längserstreckender Werkstücke (30), die Wendemittel (20) zwei mit dem jeweils zu wendenden Werkstück (30) zumindest in einer Betriebsposition (29) während des Wendens in Kontakt kommende Wendeanlagen (21) umfassen, die unabhängig von dem Querförderer (11) verlagerbar sind, **dadurch gekennzeichnet, dass** die Wendeanlagen (21) an einem Kniehebel (24) vorgesehen sind, wobei der in Wenderichtung (39) angeordnete Hebel (22) des Kniehebels (24) kürzer als der entgegen der Wenderichtung (39) angeordnete Hebel (23) des Kniehebels (24) ausgebildet ist.

2. Kühlbett (10) nach Anspruch 1, **dadurch gekennzeichnet, dass** die Wendeanlagen (21) das Werkstück (30) zumindest in der Betriebsposition (29) während des Wendens greifen und/oder dass eine der beiden Wendeanlagen (21) hebend und die andere der beiden Wendeanlagen (21) ablegend wirksam sind.

3. Kühlbett (10) nach Anspruch 1 oder 2, **dadurch gekennzeichnet, dass** der Kniehebel (24) in seinem Knie (25), vorzugsweise um 360°, drehbar ist.

4. Kühlbett (10)nach einem der Ansprüche 1 bis 3, **dadurch gekennzeichnet, dass** die Wendemittel (20) unabhängig von dem Querförderer (11) ansteuerbar sind.

5. Kühlbett (10) nach Anspruch 4, **dadurch gekennzeichnet, dass** die Wendemittel (20) einen von dem Querförderer (11) unabhängigen Antriebsmotor (41) umfassen.

6. Kühlbett (10) nach einem der Ansprüche 1 bis 3, **dadurch gekennzeichnet, dass** die Wendemittel (20) mehrere im Förderbereich (32) des Querförderers (11) angeordnete Wendeeinheiten (26) umfassen, von denen vorzugsweise wenigstens zwei Wendeeinheiten (26) auf einer Förderposition (33) des Querförderers (11) angeordnet und/oder synchronisiert angetrieben sind.

7. Kühlbett (10) nach einem der Ansprüche 1 bis 6, **dadurch gekennzeichnet, dass** der Querförderer keine Wendemittel umfasst.

8. Verfahren zum Wenden sich längserstreckender Werkstücke (30), die auf einem Kühlbett (10) nach einem der Ansprüche 1 bis 7 befindlich sind, **dadurch gekennzeichnet, dass** die Werkstücke (30) mittels des Kniehebels (24) von dem Querförderer (11) abgehoben und gewendet auf diesem wieder abgelegt werden.

9. Wendeverfahren nach Anspruch 8, **dadurch gekennzeichnet, dass** die Werkstücke (30) mit dem Wenden zusätzlich quer gefördert werden.

10. Kühlbett (10) nach einem der Ansprüche 1 bis 7 bzw. Wendeverfahren nach Anspruch 8 oder 9, **dadurch gekennzeichnet, dass** der Querförderer ein Balkenförderer ist.

## Claims

1. A cooling bed (10) with a transverse conveyor (11) and with means (20) for turning longitudinally extending workpieces (30), the turning means (20) comprising two pieces of turning equipment (21), which come into contact with the respective workpiece (30) to be turned at least in an operating position (29) during the turning, said pieces of turning equipment are displaceable independent of the transverse conveyor (11), **characterized in that** the pieces of turning equipment (21) are provided at an elbow lever (24), wherein the lever (22) of the elbow lever (24) arranged in the turning direction (39) is configured as shorter than the lever (23) of the elbow lever (24) arranged counter to the turning direction (39).

2. The cooling bed (10) according to claim 1, **characterized in that** the pieces of turning equipment (21) grip the workpiece (30) at least in the operating position (29) during the turning, and/or that one of the two pieces of turning equipment (21) effects the lifting and the other of the two pieces of turning equipment (21) effects the depositing.

3. The cooling bed (10) according to claim 1 or 2, **characterized in that** the elbow lever (24) is rotatable at its fulcrum (25), preferably by 360º.

4. The cooling bed (10) according to any one of claims 1 to 3, **characterized in that** the turning means (20) are controllable independently of the transverse conveyor (11) .

5. The cooling bed (10) according to claim 4, **characterized in that** the turning means (20) comprise a drive motor (41) independent of the transverse conveyor (11).

6. The cooling bed (10) according to any one of claims 1 to 3, **characterized in that** the turning means (20) comprise a plurality of turning units (26) arranged in the conveying area (32) of the transverse conveyor (11), of which at least two turning units (26) are preferably driven arranged at and/or synchronized to a conveying position (33) of the transverse conveyor (11) .

7. The cooling bed (10) according to any one of claims 1 to 6, **characterized in that** the transverse conveyor does not comprise turning means.

8. A method for turning longitudinally extending workpieces (30) which are located on a cooling bed (10) according to any one of claims 1 to 7, **characterized in that** the workpieces (30) are lifted from the transverse conveyor (11) by means of the elbow lever (24), turned and deposited on the same again.

9. The method according to claim 8, **characterized in that** the workpieces (30) are additionally conveyed transversely during the turning.

10. The cooling bed (10) according to any one of claims 1 to 7 or a turning method according to claim 8 or 9, **characterized in that** the transverse conveyor is a beam conveyor.

## Revendications

1. Lit de refroidissement (10) pourvu d'un convoyeur transversal (11) et de moyens (20) destinés à retourner des pièces à usiner (30) allongées, les moyens de retournement (20) comprenant deux appuis de retournement (21) entrant en contact avec la pièce à usiner (30) qui doit respectivement être retournée, au moins dans une position de service (29) pendant le retournement, qui sont déplaçables indépendamment du convoyeur transversal (11), **caractérisé en ce que** les appuis de retournement (21) sont prévus sur un levier à genouillère (24), le levier (22) du levier à genouillère (24) placé dans la direction de retournement (39) étant conçu en étant plus court que le levier (23) du levier à genouillère (24) placé à l'encontre de la direction de retournement (39).

2. Lit de refroidissement (10) selon la revendication 1, **caractérisé en ce que** les appuis de retournement (21) saisissent la pièce à usiner (30) au moins dans la position de service (29) pendant le retournement et/ou **en ce que** l'un des deux appuis de retournement (21) agit en soulèvement et l'autre des deux appuis de retournement (21) agit en dépose.

3. Lit de refroidissement (10) selon la revendication 1 ou 2, **caractérisé en ce que** le levier à genouillère (24) est rotatif dans son genou (25), de préférence de 360°.

4. Lit de refroidissement (10) selon l'une quelconque des revendications 1 à 3, **caractérisé en ce que** les moyens de retournement (20) sont activables indépendamment du convoyeur transversal (11).

5. Lit de refroidissement (10) selon la revendication 4, **caractérisé en ce que** les moyens de retournement (20) comprennent un moteur d'entraînement (41) indépendant du convoyeur transversal (11).

6. Lit de refroidissement (10) selon l'une quelconque des revendications 1 à 3, **caractérisé en ce que** les moyens de retournement (20) comprennent plusieurs unités de retournement (26) placées dans la zone de convoyage (32) du convoyeur transversal (11), dont de préférence au moins deux unités de retournement (26) sont placées sur une position de convoyage (33) du convoyeur transversal (11) et/ou sont entraînées de manière synchronisée.

7. Lit de refroidissement (10) selon l'une quelconque des revendications 1 à 6, **caractérisé en ce que** le convoyeur transversal ne comprend aucun moyen de retournement.

8. Procédé, destiné à retourner des pièces à usiner (30) allongées, qui se trouvent sur un lit de refroidissement (10) selon l'une quelconque des revendications 1 à 7, **caractérisé en ce qu'**au moyen du levier à genouillère (24), on soulève les pièces à usiner (30) du convoyeur transversal (11) et une fois retournées, on les redépose sur celui-ci.

9. Procédé de retournement selon la revendication 8, **caractérisé en ce qu'**additionnellement au retournement, les pièces à usiner (30) sont convoyées à la transversale.

10. Lit de refroidissement (10) selon l'une quelconque des revendications 1 à 7 ou procédé de retournement selon la revendication 8 ou 9, **caractérisé en ce que** le convoyeur transversal est un convoyeur à poutre.
